# EUROPÄISCHE PATENTSCHRIFT

(11) **EP 1 174 058 B1**
(45) Veröffentlichungstag und Bekanntmachung des Hinweises auf die Patenterteilung: **18.04.2007**
(21) Anmeldenummer: 01890168.6
(22) Anmeldetag: 31.05.2001
(51) Int. Cl.: A47C 17/13, A47C 17/20

(54) **Polstermöbel mit einem Zusatzpolster**
Upholstered furniture comprising an additive upholstered element
Meuble rembourré comprenant un élément rembourré additif

(30) Priorität: 19.07.2000 AT 5312000
(43) Veröffentlichungstag der Anmeldung: 23.01.2002
(73) Patentinhaber: ADA Möbelfabrik GmbH, 8184 Baierdorf bei Anger (AT)
(72) Erfinder: Premer, Heinz Ing., 3062 Kirchstetten (AT); Premer, Michael, 3062 Kirchstetten (AT)
(74) Vertreter: Patentanwälte BARGER, PISO & PARTNER

(56) Entgegenhaltungen:
- DE-A- 4 443 382
- DE-A- 19 604 898
- FR-A- 2 690 061

## Beschreibung

Die Erfindung bezieht sich auf ein Polstermöbel mit einem Zusatzpolster, der zur Vergrößerung der Benutzerfläche des Möbels aus einer Verwahrungslage auf einem Wagen und unterhalb des Sitzpolsters vorziehbar und mittels Anhebebeschlägen, die ihn mit dem Wagen verbinden, mit seinem dem Sitzpolster zugewandten, hinteren Bereich auf Höhe des Sitzpolsters anhebbar ist, wobei er in der angehobenen Stellung an diesen spaltfrei gereiht ist, sich dabei mit seinem, dem Sitzpolster abgewandten, vorderen Bereich auf der Frontblende des Wagens abstützt und dabei eine schräg nach unten fallende Benutzerstellung einnimmt, wobei weiters eine Benutzer-/Liegestellung vorgesehen ist, bei der der Zusatzpolster mit seinem vorderen Bereich von der Frontblende abgehoben und in einer annähernd parallel zur Raumebene verlaufenden Lage positioniert ist. Ein solches Polstermöbel ist aus DE-A-4 443 382 bekannt.

Polstermöbel dieser Art können von ihrer Sitzstellung, mit einem annähernd aufrecht stehenden Rückenpolster und eingeschobenem Zusatzpolster ausgehend, über eine weitere Benutzerstellung, ebenfalls mit annähernd aufrecht stehendem Rückenpolster, jedoch mit angehobenem und schräg nach unten fallendem Zusatzpolster, in eine Benutzer-/Liegestellung mit einem verschwenkten und in die Benutzerfläche mit einbezogenen Rückenpolster und einem parallel zur Raumebene angehobenen Zusatzpolster umgewandelt werden. Bei dieser Ausführungsform des Möbels verläuft die Liegerichtung in Sitzrichtung und die Breite der Liegefläche entspricht der Sitzbreite.

Es sind auch Möbel mit der beschriebenen Funktion des Zusatzpolsters, aber mit starrem Rückenpolster bekannt. Hier verläuft die Liegerichtung quer zur Sitzrichtung. Die Liegelänge dieser Möbel erstreckt sich über die Bankbreite und entspricht etwa drei Sitzbreiten.

Die Erfindung hat es sich zum Ziel gesetzt, ein Möbel der vorbeschriebenen Art zu schaffen, bei dem der Zusatzpolster einfach und mit wenigen Umwandlungsschritten in die gewünschte Benutzerstellung gebracht werden kann, das problemlos zurück in die Sitzstellung rückwandelbar ist und dessen die Umwandlung ermöglichenden Beschlagsteile kostengünstig zu fertigen sind.

Erreicht wird dieses Ziel dadurch, dass zusätzlich am Wagen ein verschwenkbares Stützarmpaar angelenkt ist, welches durch Hochstellen den Zusatzpolster aus seiner schräg nach unten fallenden und auf der Frontblende des Wagens abstützenden Benutzerstellung anheben und in einer annähernd parallel zur Raumebene verlaufenden Benutzer-/Liegestellung halten.

Es ist auch zweckmäßig, wenn die Anlenkachse des verschwenkbaren Stützarmpaares mit einer Achse des Anhebebeschlages deckungsgleich ist. Auf diese Weise kann man für beide Teile denselben Achsbolzen vorsehen.

Vorzugsweise liegt das verschwenkbare Stützarmpaar in der Verwahrungslage auf einer Auflage, welche an zumindest einem Arm des Anhebebeschlages vorgesehen ist, wobei das verschwenkbare Stützarmpaar beim Verschwenken des Armes mitgeführt wird. Dies erleichtert bei der Umwandlung die Zugriffsmöglichkeit auf das Stützarmpaar.

Weiters kann das Stützarmpaar über zumindest ein Zugband o.ä. mit dem Anhebebeschlag oder dem Zusatzpolster verbunden sein, welches in der Benutzer-/Liegestellung des Möbels gespannt ist. Dies ermöglicht ein selbsttätiges Wegschwenken des Stützarmpaares beim Rückverwandeln aus der Benutzer-/Liegestellung.

Nachstehend ist die Erfindung an Hand in den Zeichnungen dargestellter Ausführungsbeispiele näher beschrieben, ohne jedoch auf diese Beispiele beschränkt zu sein.

Dabei zeigt Fig. 1 die geschnittene Seitenansicht des vorderen Teiles des erfindungsgemäßen Möbels in einer Zwischenstellung, bei der der Wagen vorgezogen ist; Fig. 2 zeigt die geschnittene Seitenansicht des Möbelteiles in der Benutzerstellung mit schräg nach unten fallendem Zusatzpolster; und Fig. 3 zeigt die ebenfalls geschnittene Seitenansicht des Möbelteiles in Benutzer-/Liegestellung in der Variante mit einem Zugband.

In den Zeichnungen ist nur der Sitzpolster 1 dargestellt. Es kann jedoch noch, wie eingangs beschrieben, ein Rückenpolster vorgesehen sein, der bei Umwandlung in die Benutzer-/Liegestellung die Benutzerfläche vergrößert. Dieser Rückenpolster selbst ist jedoch für die Erfindung nicht wesentlich, sodass er in den Zeichnungen nicht dargestellt, in weiterer Folge auch nicht beschrieben und in den Ansprüchen auch nicht einbezogen ist.

Auch sind die die Funktion des Möbels sicherstellenden Beschlagsteile an beiden Seiten des Möbels spiegelbildlich und symmetrisch vorgesehen. In der folgenden Beschreibung wird zum Zwecke der Vereinfachung nur eine Seite beschrieben, demnach die Einzahl verwendet. Es sind jedoch jeweils zwei Anhebebeschläge, zwei Arme usw. angeordnet.

Gemäß den Zeichnungen ist bei einem Polstermöbel zur Vergrößerung der Benutzerfläche ein Zusatzpolster 2 vorgesehen, der in seiner Verwahrungslage auf einem ausziehbaren Wagen 3 und unterhalb des Sitzpolsters 1 positioniert ist. Über einen Anhebebeschlag 5 ist der Zusatzpolster 2 mit dem Wagen 3 verbunden. Weiters ist ein verschwenkbares Stützarmpaar 9 vorgesehen, welches am Wagen 3 angelenkt ist und in der Verwahrungslage auf einer Auflage 7 liegt, die an einem Arm 6 des Anhebebeschlages 5 vorgesehen ist.

Wird nach Vorziehen des Wagens 3 der Zusatzpolster 2 aus der in Fig. 1 dargestellten Zwischenstellung in die Benutzerstellung angehoben, wird er mittels des Anhebebeschlages 5 mit seinem dem Sitzpolster 1 zugewandten, hinteren Bereich 2' auf die Höhe des Sitzpolsters 1 gebracht und an diesen spaltfrei gereiht. Wie aus Fig. 2 ersichtlich stützt sich der Zusatzpolster 2 mit seinem, dem Sitzpolster 1 abgewandten, vorderen Bereich 2'' auf der Frontblende 4 des Wagens 3 ab und nimmt eine schräg nach unten fallende Benutzerstellung ein. Das Stützarmpaar 9 wurde beim Verschwenken des Armes 6 durch die Auflage 7 mitgeführt.

Fig. 3 zeigt die Benutzer-/Liegestellung des Möbels. Dabei wurde das Stützarmpaar 9 aus seiner, in Fig. 2 dargestellten angehobenen Lage hochgestellt und hält den Zusatzpolster 2 in einer zur Raumebene annähernd parallelen Lage. Als Variante ist ein Zugband 10 gezeigt, welches das Stützarmpaar 9 mit dem hinteren Arm 8 des Anhebebeschlages 5 verbindet und gespannt ist. Beim Rückverwandeln aus der in Fig. 3 gezeigten Benutzer-/Liegestellung wird der Zusatzpolster 2 mit seinem vorderen Bereich 2'' angehoben, der hintere Arm 8 verschwenkt im Uhrzeigersinn. Über das gespannte Zugband 10 wird das Stützarmpaar 9 entgegen dem Uhrzeigersinn verschwenkt, bis es auf der Auflage 7 am Arm 6 aufliegt. Der Zusatzpolster 2 kann danach ohne Beeinträchtigung durch das Stützarmpaar 9 in seine Verwahrungslage gebracht werden.

Im Zuge dieser Erfindung sind zahlreiche Abänderungen möglich. So könnte z.B. ein anderer Anhebebeschlag als der gezeigte eingesetzt werden, oder es könnte statt des Zugbandes ein anderes Zugelement Verwendung finden.

## Patentansprüche

1. Polstermöbel mit einem Zusatzpolster (2), der zur Vergrößerung der Benutzerfläche des Möbels aus einer Verwahrungslage auf einem Wagen (3) und unterhalb des Sitzpolsters vorziehbar und mittels Anhebebeschlägen (5), die ihn mit dem Wagen verbinden, mit seinem dem Sitzpolster (1) zugewandten, hinteren Bereich (2') auf Höhe des Sitzpolsters anhebbar ist, wobei er in der angehobenen Stellung an diesen spaltfrei gereiht ist, sich dabei mit seinem, dem Sitzpolster (1) abgewandten, vorderen Bereich (2") auf der Frontblende (4) des Wagens (3) abstützt und eine schräg nach unten fallende Benutzerstellung einnimmt, wobei weiters eine Benutzer-/Liegestellung vorgesehen ist, bei der der Zusatzpolster (2) mit seinem vorderen Bereich (2") von der Frontblende (4) abgehoben und in einer annähernd parallel zur Raumebene verlaufenden Lage positioniert ist, **dadurch gekennzeichnet, dass** am Wagen (3) ein verschwenkbares Stützarmpaar (9) angelenkt ist, welches durch Hochstellen den Zusatzpolster (2) in der zur Raumebene annähernd parallelen Lage hält.

2. Polstermöbel nach Anspruch 1, **dadurch gekennzeichnet, dass** die Anlenkachse (11) des verschwenkbaren Stützarmpaares (9) mit einer Achse des Anhebebeschlages (5) deckungsgleich ist.

3. Polstermöbel nach Anspruch 1 oder 2, **dadurch gekennzeichnet, dass** das verschwenkbare Stützarmpaar (9) in seiner Verwahrungslage auf einer Auflage (7) liegt, welche an zumindest einem Arm (6) des Anhebebeschlages (5) vorgesehen ist, und dass beim Verschwenken des Armes (6) das Stützarmpaar (9) mitgeführt wird.

4. Polstermöbel nach Anspruch 1 oder 2, **dadurch gekennzeichnet, dass** das Stützarmpaar (9) über zumindest ein Zugband (10) o.ä. mit dem Anhebebeschlag (5) verbunden ist, das in der Benutzer-/Liegestellung des Möbels gespannt ist und beim Rückverwandeln aus dieser ein selbsttätiges Wegschwenken des Stützarmpaares (9) sicherstellt.

5. Polstermöbel nach Anspruch 1 oder 2, **dadurch gekennzeichnet, dass** das Stützarmpaar (9) über zumindest ein Zugband (10) o.ä. mit dem Zusatzpolster (2) verbunden ist, das in der Benutzer-/Liegestellung des Möbels gespannt ist und beim Rückverwandeln aus dieser ein selbsttätiges Wegschwenken des Stützarmpaares (9) sicherstellt.

## Claims

1. Upholstered furniture with an additional upholstered element (2) which, for enlargement of the user surface of the furniture, can be pulled forward from a storage position on a motor car (3) and below the upholstered seat and can be raised to the height of the upholstered seat by means of lifting brackets (5), which connect it to the motor car, with its rear region (2') facing the upholstered seat (1), wherein it is arranged without a gap to this in the raised position, thereby resting with its front region (2") turned away from the upholstered seat (1) on the front panel (4) of the motor car (3) and assuming a user position aligned diagonally downwards, wherein a user/lying position is also provided, in which the additional upholstered element (2) with its front region (2") is lifted away from the front panel (4) and is positioned at a level running approximately parallel to the cavity plane, **characterized in that** a pivotable pair of supporting arms (9) is articulated on the motor car (3), which in the high position keeps the additional upholstered element (2) at a level approximately parallel to the cavity plane.

2. Upholstered furniture according to claim 1, **characterized in that** the axis of articulation (11) of the pivotable pair of supporting arms (9) is congruent with an axis of the lifting bracket (5).

3. Upholstered furniture according to claim 1 or 2, **characterized in that** the pivotable pair of supporting arms (9), in its storage situation, lies on a support (7), which is provided on at least one arm (6) of the lifting bracket (5), and **in that** the pair of supporting arms (9) is taken along when the arm (6) is pivoted.

4. Upholstered furniture according to claim 1 or 2, **characterized in that** the pair of supporting arms (9) is connected via at least one strap (10), or the like, to the lifting bracket (5), which is clamped in the user/lying position of the furniture and, on being returned from this, ensures the pair of supporting arms (9) is automatically pivoted away.

5. Upholstered furniture according to claim 1 or 2, **characterized in that** the pair of supporting arms (9) is connected via at least one strap (10), or the like, to the additional upholstered element (2), which is clamped in the user/lying position of the furniture and, on being returned from this, ensures the pair of supporting arms (9) is automatically pivoted away.

## Revendications

1. Meuble rembourré comprenant un élément rembourré additionnel (2) qui, pour agrandir la surface utile du meuble, peut être sorti d'une position de rangement sur un chariot (3) et du dessous de l'assise, et être élevé avec sa partie arrière (2') située du côté de l'assise (1) à la hauteur de l'assise au moyen de ferrures de levage (5) qui le relient au chariot (3), sachant qu'en position élevée, il est rangé sans espace contre ladite assise en prenant appui avec sa partie avant (2") située à l'opposé de l'assise (1) sur le panneau frontal (4) du chariot (3) et en adoptant une position d'utilisation inclinée vers le bas, une position d'utilisation allongée étant en outre prévue, dans laquelle la partie avant (2") de l'élément rembourré additionnel (2) est décollée du panneau frontal (4) et positionnée approximativement parallèlement au plan de la pièce, **caractérisé en ce qu'**au chariot (3) est articulée une paire de bras d'appui pivotante (9), qui, après soulèvement maintient l'élément rembourré additionnel (2), dans la position approximativement parallèle au plan de la pièce.

2. Meuble rembourré selon la revendication 1, **caractérisé en ce que** l'axe d'articulation (11) de la paire de bras d'appui pivotante (9) se confond avec un axe de la ferrure de levage (5).

3. Meuble rembourré selon la revendication 1 ou 2, **caractérisé en ce que** la paire de bras d'appui pivotante (9) repose, en position de rangement, sur un support (7) qui est prévu sur au moins un bras (6) de la ferrure de levage (5), **en ce que**, lorsque le bras (6) pivote, la paire de bras d'appui (9) suit le mouvement.

4. Meuble rembourré selon la revendication 1 ou 2, **caractérisé en ce que** la paire de bras d'appui (9) est reliée à la ferrure de levage (5) par le biais d'au moins une sangle de traction (10) ou analogue qui est tendue lorsque le meuble est dans la position d'utilisation allongée et qui, lorsque celui-ci quitte cette position, assure automatiquement le pivotement de la paire de bras d'appui (9).

5. Meuble rembourré selon la revendication 1 ou 2, **caractérisé en ce que** la paire de bras d'appui (9) est reliée à l'élément rembourré additionnel (2) par le biais d'au moins une sangle de traction (10) ou analogue qui est tendue lorsque le meuble est dans la position d'utilisation allongée et qui, lorsque celui-ci quitte cette position, assure automatiquement le pivotement de la paire de bras d'appui (9).
